# FASCICULE DE BREVET EUROPEEN

(11) **EP 0 925 748 B1**
(45) Date de publication et mention de la délivrance du brevet: **19.03.2003**
(21) Numéro de dépôt: 98403168.2
(22) Date de dépôt: 16.12.1998
(51) Int. Cl.: A47F 7/14, A47F 5/00

(54) **Dispositif de présentation d'objects**
Vorrichtung zur Zurschaustellung von Gegenständen
Device for displaying articles

(30) Priorité: 17.12.1997 FR 9715990
(43) Date de publication de la demande: 30.06.1999
(73) Titulaire: Montserrat, Marton, 77500 Chelles (FR)
(72) Inventeur: Montserrat, Marton, 77500 Chelles (FR)

(56) Documents cités:
- WO-A-97/46149
- DE-U- 8 505 327
- FR-A- 2 731 142
- US-A- 2 664 206
- US-A- 5 398 463
- US-A- 5 570 540

## Description

La présente invention concerne les présentoirs d'objects divers tels que des bibelots, de la vaisselle, des bijoux ou des fleurs et concerne en particulier un dispositif de présentation de construction aisée.

Un dispositif de présentation comprenant des équerres et des paliers est connu de FR-A-2 731 142.

Généralement, la présentation d'objets se fait en disposant les objets à présenter à une distance plus ou moins proche les uns des autres, côte à côte, alignés ou en quinconce, les uns derrière les autres sur des étagères plus ou moins distantes de surface variable.

Ce type de présentation aboutit souvent à un « enfouissement » des objets situés à l'arrière plan par rapport à ceux du premier plan. On remédie quelquefois à cet enfouissement en utilisant des petits socles individuels permettant de rehausser le niveau d'exposition et de redonner ainsi leur attrait aux objets situés à l'arrière, sans toutefois arriver à présenter correctement tous les objets.

C'est pourquoi le but de l'invention est de fournir un dispositif de présentation d'objets simple à installer et permettant une présentation dans l'espace égale pour tous les objets sans qu'il y ait enfouissement des objets situés le plus à l'arrière.

Un autre but de l'invention est de fournir un dispositif de présentation d'objets du type ci-dessus qui soit d'une grande facilité de construction.

L'objet de l'invention est défini par les caratéristiques des revendications annexées.

Les buts, objets et caractéristiques de l'invention apparaîtront plus clairement à la lecture de la description qui suit faite en référence aux dessins dans lesquels :
la figure 1 est une vue de face d'un dispositif de présentation selon un premier mode de réalisation de l'invention,
la figure 2 est une vue en perspective d'un dispositif de présentation selon le premier mode de réalisation de l'invention,
la figure 3 est une vue en perspective d'un dispositif de présentation selon un deuxième mode de réalisation de l'invention,
la figure 4 est une vue en perspective d'un dispositif de présentation selon un troisième mode de réalisation de l'invention résultant de la combinaison des premier et deuxième modes de réalisation,
la figure 5 représente une plaque de matériau dans laquelle sont découpées les bandes horizontales utilisées dans les premier, deuxième et troisième modes de réalisation de l'invention, et
la figure 6 représente une plaque de matériau dans laquelle sont découpées les équerres utilisées dans les premier, deuxième et troisième modes de réalisation de l'invention.

Un dispositif de présentation ou présentoir selon l'invention représenté en vue de face sur la figure 1 et en perspective sur la figure 2 comprend deux types d'éléments, des éléments verticaux ou équerres et des éléments horizontaux ayant la forme de bandes semi-circulaires concentriques.

Dans l'exemple de réalisation illustré sur les figures 1 et 2, il y a trois équerres : les équerres 10 et 12 vues de côté sont placées dans le prolongement l'une de l'autre et l'équerre 14 est vue par sa tranche. Les équerres 10, 12, et 14 sont identiques et comportent chacune quatre paliers qui servent à supporter les bandes semi-circulaires parallèles.

La bande 16 la plus petite est en fait en forme de demi--cercle. Chacune des autres bandes semi-circulaires 18, 20 ou 22 a son bord intérieur de même rayon que le bord extérieur de la bande semi-circulaire qui lui est inférieure dans le présentoir. Ainsi, le rayon du bord extérieur de la bande 20 est égal au rayon du bord intérieur de la bande 22 alors que le rayon du bord intérieur de la bande 20 est égal au rayon du bord extérieur de la bande 18.

Les bandes horizontales 16, 18, 20 et 22 sont rendues solidaires des équerres verticales 10, 12 et 14 par tout moyen de fixation approprié. De préférence, la fixation est réalisée en disposant des rainures sur les faces inférieures des bandes dans lesquelles sont encastrés les bords supérieurs horizontaux des équerres.

Bien que dans l'exemple de réalisation des figures 1 et 2, les bandes soient semi-circulaires, celles-ci pourraient être brisées à angle droit, ovales ou avoir une forme quelconque en arc de cercle pour autant qu'elles soient conçues parallèlement les unes aux autres. C'est un choix qui doit dépendre de l'utilisation finale envisagée et de l'esthétique souhaitée. Le nombre et les caractéristiques dimensionnelles desdites bandes sont fonction des objets à présenter et de la surface d'exposition.

Ce présentoir peut être fabriqué en toutes sortes de matériaux, notamment en bois, contre-plaqué, verre, plastique etc. Le matériau utilisé et le degré de sophistication souhaité détermineront le mode d'assemblage entre équerres et bandes d'exposition.

L'assemblage des bandes horizontales et des équerres peut se faire selon le module illustré sur la figure 2, mais également selon le module illustré sur la figure 3 où les bandes horizontales sont disposées de façon inverse, c'est-à-dire que la plus petite bande 16' est en haut, puis les bandes 18', 20' et enfin la bande 22' la plus grande étant disposée sur les paliers inférieurs des équerres. On doit, noter que dans ce module, les trois équerres sont disposées différemment que dans le module de la figure 2. Ici, elles se touchent par leur grands côtés alors que dans le module de la figure 2, elles sont en contact par les bords des paliers inférieurs.

Les modules montés selon l'invention peuvent être associés à un ou plusieurs autres modules. Ainsi, dans l'exemple illustré sur la figure 4, un module 26 du type de celui de la figure 2 a été associé à un module 28 du type de celui de la figure 3 pour donner un présentoir dont les bandes horizontales sont en forme de « S ».

Le mode de réalisation illustré sur les figures 1 et 2 peut être réalisé de manière simple en suivant les étapes suivantes en référence à la figure 5 :
- on dessine les bandes parallèles semi-circulaires 16, 18, 20 et 22 qui serviront d'éléments horizontaux pour le présentoir. Elles forment des cercles concentriques dont le rayon varie en fonction de la largeur cumulée des bandes, le dernier cercle définissant la largeur totale souhaitée pour le présentoir envisagé : ainsi, pour un présentoir de 40cm présentant 4 plates-formes de 5cm de largeur, on obtient des cercles concentriques de 5cm, 10cm, 15cm et 20cm de rayon ;
- de part et d'autre de la droite médiane qui partage ces cercles en deux parties égales et à une distance appropriée, on effectue un rainurage 30 dont la largeur est égale à l'épaisseur des équerres ;
- on effectue un second rainurage 32 passant par le centre, perpendiculairement au premier rainurage 30 et de même largeur et qui le coupe sans le traverser ;
- enfin on débite les bandes semi-circulaires qui vont constituer les éléments horizontaux du présentoir.
Les équerres sont faciles à réaliser en tenant compte du fait que la hauteur de l'équerre sera la hauteur du présentoir et que la largeur de chaque palier doit être égale à la largeur de la bande horizontale supportée.

Dans l'exemple de réalisation et lorsque les étagères du présentoir ont la même profondeur, il est aisé d'obtenir deux équerres identiques 34 et 36 découpées dans un rectangle comme l'illustre la figure 6.

Bien que les modes de réalisation ci-dessus utilisent des bandes horizontales de même largeur, il est bien entendu possible de réaliser un présentoir ayant des étagères de profondeurs différentes et donc obtenues à partir de bandes horizontales de largeurs différentes.

On voit donc que le présentoir selon l'invention est de conception extraordinairement simple et peut être réalisé sous des formes multiples. Sa fabrication peut être de type industriel ou artisanal suivant qu'il est conçu à titre utilitaire, décoratif ou artistique. Ce type de présentoir peut en effet être envisagé comme simple support pour la présentation d'objets divers, sous forme de petit meuble kit à monter soi-même ce qui donnera la préférence à une fabrication industrielle ou, au contraire, comme objet lui-même décoratif : petit meuble d'ébénisterie ou présentoir de guéridon où l'on exposera des bibelots, ce qui donne lieu à une fabrication semi-industrielle. Si le présentoir doit être conçu comme objet d'art recevant des « préciosités » et réalisé à partir de matériaux nobles, seule une fabrication artisanale doit être envisagée. Sa réalisation plus ou moins sophistiquée, plus ou moins élaborée et soignée est donc totalement dépendante de l'usage final envisagé.

## Revendications

1. Dispositif de présentation pour objets divers du type comprenant au moins trois éléments identiques rigides, verticaux, en équerre (10, 12, 14) comportant chacun un nombre n de paliers horizontaux situés à des hauteurs prédéterminées et formant ainsi un profil en marche d'escalier, et un nombre n d'éléments rigides horizontaux (16, 18, 20, 22) de même largeur que les paliers horizontaux des éléments rigides verticaux en équerre, délimités par deux bords parallèles, et dans lesquels les bords desdits éléments rigides horizontaux (16, 18, 20, 22) sont de forme courbe ou semi-circulaire, le bord courbe ou semi-circulaire extérieur d'un élément rigide horizontal ayant le même rayon que le bord courbe ou semi-circulaire de l'élément rigide horizontal qui lui est contigü, chacun desdits éléments rigides horizontaux (16, 18, 20, 22), étant destiné à être positionné sur les paliers des éléments rigides verticaux (10, 12, 14) situés à une même hauteur et rendu solidaire desdits éléments rigides verticaux de manière à assurer la stabilité du dispositif de présentation, **caractérisé en ce que**, les éléments rigides horizontaux (16, 18, 20, 22) comportent des moyens de fixation à grande facilité d'assemblage, tels que, par exemple, des rainures (30, 32) sur leur face inférieure adaptées pour y encastrer les bords supérieurs des éléments rigides verticaux (10, 12, 14), de sorte que les éléments rigides horizontaux en forme de bandes et les éléments rigides verticaux peuvent être assemblés selon une disposition (28) où les éléments rigides verticaux en équerre se touchent par leur petit côté et sont alors disposés en «T» renversé, les rayons des bords des éléments rigides horizontaux courbes ou semi-circulaires (16, 18, 20, 22) se trouvant alors placés dans un ordre croissant de bas en haut, ou selon une disposition inverse (26) dans laquelle les éléments rigides verticaux en équerre se touchent par leur grand côté et sont alors disposés en «T», les rayons des bords des éléments rigides horizontaux courbes ou semi-circulaires (16, 18, 20, 22) se trouvant alors placés dans un ordre décroissant de bas en haut, permettant ainsi avec une grande facilité d'assemblage d'obtenir à partir des mêmes éléments deux ensembles de présentation distincts de configuration inversée (26, 28).

2. Dispositif de présentation formé de la combinaison de deux ensembles de présentation selon la revendication 1 montés selon leurs deux configurations inversées (26, 28) associées.

3. Dispositif de présentation selon l'une des revendications précédentes dans lequel lesdits éléments rigides verticaux (10, 12, 14) et lesdits éléments rigides horizontaux (16, 18, 20, 22) sont en bois.

## Claims

1. Device for displaying various articles of such type that comprises at least three identical rigid, square, vertically mounted elements (10,12,14) which include each a "n" number of horizontal grades of predetermined height so as to build a stepped configuration, and a "n" number of horizontal rigid elements (16,18,20, 22) of same breadth as that of the horizontal steps of the vertical square rigid elements, limited by two parallel edges and in which the edges of the former rigid horizontal elements (16,18,20,22) are curved or semi-circular, the extemal curved or semi-circular edge of a rigid element having the same radius as the curved or semi circular edge of the contiguous rigid horizontal element, each of these rigid horizontal elements (16,18,20,22) aiming to be placed on the steps of the vertical rigid elements (10,12,14) situated at same level and forming one piece with former rigid vertical elements in order to guarantee the stability of the displaying device **characterised by** the fact that the horizontal rigid elements (16,18,20,22) are matched with easily-fitted fixing devices, such as, for example, rabbets (30,32) milled in their inner side and in which the upper edge of the vertical rigid elements (10,12,14) can be embedded in such a way that the strip-like horizontal rigid elements and the vertical rigid elements may be like assembled according to a layout (28) where the vertical square rigid elements touch by their small side and are positioned like an up-side-down "T", the radius of the edges of the curved or semi-circular horizontal rigid elements (16,18,20,22) are then positioned according to an increasing order starting from bottom to top **or** according to an inverse layout (26) where the square vertical rigid elements touch by their large side and mounted as a "T", the radius of the edges of the curved or semi-circular horizontal rigid elements (16,18,20,22) being mounted in decreasing order starting from bottom to top which provides two distinct presentation devices of opposite configuration out of easily assembled same elements. (26, 28).

2. Displaying device for articles combining two presentation kits according to claim n° 1 and using two opposite configurations (26, 28) fitted together.

3. Displaying device according to one of the above mentioned claims in which said vertical rigid elements (10,12,14) and said horizontal rigid elements (16,18,20,22) are made of wood.

## Patentansprüche

1. Vomchtung zur Schaustellung von unterschiedlichen Gegenständen bestehend aus mindestens 3 identischen Elementen starr, senkrecht, rechtwinklig (10, 12, 14) jedes beinhaltend eine Anzahl n von waagerechten Stufen, angeordnet an im voraus bestimmten Höhen, so bildend ein Profil in Treppenform, und eine Anzahl n von starren, waagerechten Elementen (16, 18, 20, 22) von gleicher Breite wie die waagerechten Stufen der starren, senkrechten, rechtwinkligen Elemente, abgegrenzt durch zwei gleichlaufende Ränder, in welchen die Ränder der besagten starren, waagerechten Elemente (16, 18, 20, 22) gebogen oder halbkreisförmig sind, wobei der gebogene oder halbkreisförmige Außenrand eines starren, waagerechten Elements den gleichen Radius wie der gebogene oder halbkreisförmige Rand des angrenzenden starren, waagerechten Elements hat, da jedes der besagten starren, waagerechten Elemente (16, 18, 20, 22) vorgesehen ist, um auf die in gleicher Höhe befindlichen Stufen des starren senkrechten Elements (10, 12, 14) angeordnet zu werden und mit den besagten starren, senkrechten Elementen so angebracht, dass die Stabilität der Vorrichtung zur Schaustellung von Gegenständen gewährleistet ist, charakterisiert dadurch, dass die starren, waagerechten Elemente (16,18, 20, 22) Befestigungsmittel mit äußerst einfacher Verbindungshandhabung umfassen, so wie zum Beispiel Rillen (30, 32) auf ihre Unterseite angepasst an die Oberkante der starren, senkrechten Elemente (10, 12, 14) damit diese einrasten, so dass die starren, waagerechten, streifenförmigen Elemente und die starren, senkrechten Elemente gemäß einer Anordnung (28) zusammengefügt sein können, wobei die starren, senkrechten, rechtwinkligen Elemente an ihrer kleinen Seite sich berühren und dann wie ein umgekehrtes "T" zusammengesetzt sind, die Radien der Ränder der starren, waagerechten, gebogenen oder halbkreisförmigen Elemente (16,18,20,22) befinden sich dann von unten nach oben in zunehmender Reihenfolge oder nach einer umgekehrten Zusammensetzung (26), in welcher die starren, senkrechten, rechwinkligen Elemente an ihrer großen Seite sich berühren und dann als "T" zusammengesetzt sind, die Radien der Ränder der starren, waagerechten, gebogenen oder halbkreisförmigen Elemente (16,18,20,22) befinden sich dann von unten nach oben in abnehmender Reihenfolge, um auf diese Weise mit einer ganz einfachen Verbindungshandhabung, aus den gleichen Elementen, zwei unterschiedliche Einheiten zur Schaustellung mit umgekehrter Anordnung zu ermöglichen (26, 28).

2. Vorrichtung zur Schaustellung von Gegenständen gebildet durch die Zusammenstellung von zwei Vorrichtungseinheiten nach Anspruch 1, zusammengesetzt in umgekehrter Anordnung.

3. Vorrichtung zur Schaustellung von Gegenständen nach einer der vorhergehenden Ansprüche, bei welcher die besagten starren, senkrechten Elemente (10, 12, 14) und die besagten starren, waagerechten Elemente (16, 18, 20, 22) aus Holz sind.
